# FASCICULE DE BREVET EUROPEEN

(11) **EP 0 004 517 B1**
(45) Date de publication et mention de la délivrance du brevet: **27.10.1982**
(21) Numéro de dépôt: 79400196.6
(22) Date de dépôt: 27.03.1979
(51) Int. Cl.: A47B 96/06

(54) **Rayonnage mural composé d'étagères suspendues à des consoles tubulaires**
Handregal aus Borden, die an aus Rohren gebildeten Konsolen aufgehängt sind
Shelving for a wall, comprising shelves suspended from tubular brackets

(30) Priorité: 28.03.1978 FR 7808848
(43) Date de publication de la demande: 03.10.1979
(73) Titulaire: Beauvais, Jean-Marie, F-92160 Antony (FR); Hellin, Jean-Pierre, F-13820 Ensuès-la-Redonne (FR)
(72) Inventeur: Beauvais, Jean-Marie, F-92160 Antony (FR); Hellin, Jean-Pierre, F-13820 Ensuès-la-Redonne (FR)
(74) Mandataire: Kodratoff, Georges

## Description

L'invention concerne un rayonnage d'étagères fixé à un mur du type défini dans le préambule de la revendication 1.

Les dispositifs connus de rayonnages muraux utilisent généralement soit des consoles directement appliquées au mur ou bien des consoles fixées sur des profils particuliers, soit des étagères supportées par des cordons.

Les consoles directement appliquées au mur ou les consoles à fixer sur des profils particuliers ont l'inconvénient d'exiger pour chaque étagère la mise en place de deux consoles et donc la fixation de nombreux points d'ancrage.

Les étagères connues, supportées par des cordons comprennent en général des planchettes percées aux quatre coins, ce qui permet le passage de quatre cordons qui seront bloqués par des arrêtoirs. Les cordons sont accouplés deux à deux puis fixés à un cable horizontal, ainsi que le décrit le BE-A-493288.

La fixation de l'étagère aux quatre cordons peut également être obtenue par pincement dans une coupe particulière effectuée dans la planche de l'étagère ainsi que le stipule le US― A-3025970. Ce blocage des étagères peut également être obtenu par pincement des brins libres obligés par ailleurs à suivre des circuits complexes, comme le décrit le US-A-2206753.

Les étagères de ces dispositifs doivent subir un usinage relativement important, délicat et visible. Elles doivent donc être réalisées en bois naturel bien approprié. Ce rayonnage nécessite un montage assez difficile pour les amateurs et un réglage des enroulements du cordon compliqué et long. Enfin l'inconvénient commun aux trois dispositifs est que la fixation murale par des crochets est bien moins favorable que la fixation par consoles. Les étagères sont en contact avec le mur d'où sa détérioration; il faut soit multiplier le nombre de fixations au mur, soit mettre un dispositif approprié tel qu'un câble ou encore poser dans le mur des crochets à anneaux.

Le dispositif suivant l'invention a pour but d'éviter ces inconvénients. Cette nouvelle structure est un rayonnage de plusieurs étagères qui peut être soutenu par deux équerres de suspension rigides, tubulaires et identiques fixées au mur selon la partie caractérisante de la revendication 1. Cette invention permet d'éviter les inconvénients de l'art antérieur et d'autre part d'obtenir une construction simple, facile à monter et présentant une bonne stabilité; c'est-à-dire qui soit rigide et indépendante.

Les avantages obtenus grâce à cette invention consistent essentiellement en ce que ces étagères superposées ne sont pas en contact avec le mur. Elles permettent un équilibrage des efforts dûs à la charge, qui peut être relativement importante, même lorsque deux équerres de suspension soutiennent plusieurs étagères. Un seul point de fixation par vis, celle-ci travaillant au cisaillement, peut suffir pour fixer chacune de ces équerres de suspension.

Les autres avantages de cette invention sont: le changement rapide de l'écartement des étagères du rayonnage, sa conception simple, donc économique; enfin cet ensemble d'étagères présente un aspect esthétique adaptable à différents styles selon les formes et les matériaux utilisés.

L'invention sera décrite ci-dessous en référence aux figures suivantes:
La figure 1 correspondant au schéma d'ensemble de l'installation
la figure 2 correspondant à une vue de profil du rayonnage d'étagères fixées au mur,
la figure 3 décrivant plus particulièrement une équerre de suspension tubulaire,
la figure 4 représentant le circuit du cordon dans l'équerre de suspension,
la figure 5 correspondant à une vue de profil d'une variante montrant la fixation du cordon sans percement de la planche de l'étagère,
la figure 6 correspondant à un dispositif dans lequel le cordon de suspension est une lanière,
la figure 7 correspondant à une variante d'arrêtoir,
la figure 8 correspondant à une autre variante d'arrêtoir,
la figure 9 décrivant un système de blocage du cordon dans la planche de l'étagère au moyen d'un manchon,
la figure 10 décrivant une autre variante de blocage du cordon,
les figures 11 et 12 étant respectivement les vues de dessus des figures 7 et 8.

Dans ce qui suit, l'invention est exposée plus en détail à l'aide des dessins représentant seulement un mode d'exécution.

Selon la figure 1 le rayonnage mural se présente en quatre parties: deux ou plusieurs équerres (10), comportant chacune un cordon (11) ou un câble souple, une ou plusieurs étagères (12) et un système d'arrêtoirs pour ces dernières (18). L'équerre (10) de la figure 3 est tubulaire à angle droit. La section du tube peut être de forme circulaire, rectangulaire, hexagonale, ou analogue.

Les extrémités et le milieu de ce type d'équerre présentent des ouvertures qui sont préalablement découpées suivant deux génératrices diamétralement opposées. Dans les trois parties de l'équerre de suspension on effectue mécaniquement: le coudage à 90° afin de libérer une première coupe (15) au milieu et des autres coupes (13), (16) et (17) aux extrémités. Les coupes (13), (15), (16), (17) sont ensuite retournées pour former un cintrage à gorge, à rayons sensiblement égaux. La partie supérieure (14) de l'équerre (10) qui sert à la fixation est dressée à plat et percée d'un trou (19). Pour effectuer le rayonnage, on fixe au mur à la même hauteur, avec un espacement correspondant à la longueur des étagères (12), deux équerres (10). On introduit au préalable, à l'intérieur de chacune des ces équerres (10), un câble souple ou un cordon (11) approprié: ou une lanière (32) qui épouse la forme triangulaire de l'équerre, en venant se loger dans les parties arrondies des coupes des extrémités (13) et (16) pour fermer ainsi l'équerre devenue indéformable. Le circuit du cordon à l'intérieur de l'équerre (10) est tel les deux bouts des brins libres (22) sortiront l'un à l'avant, l'autre à l'arrière de l'équerre (10), respectivement dans les gorges des coupes (17) et (15).

Un tel circuit est représenté à la figure 4. La figure 2 montre que les gorges ont pour fonction de guider les cordons (11) et de faciliter leur glissement éventuellement nécessaire à l'équilibrage des efforts de traction provoqués par les étagères (12) et leur charge. Les étagères (12) peuvent être percées de trous à leurs quatre coins dans lesquels peuvent coulisser les câbles (11). Des arrêtoirs (18) placés sur les cordons (11) assurent à des niveaux choisis le blocage des étagères (12) par dessous. Les arrêtoirs (18) peuvent être des serre-câbles annulaires, tubulaires ou sphériques dont l'ouverture centrale correspond au diamètre du câble ou du cordon (11). ).

Ainsi sur la figure 9 on introduit dans les trous des planches (12) formant les étagères, le manchon (27) d'un mandrin moleté (28) qui permet le serrage à la main. Sur la figure. 10 un arrêtoir cylindrique (29) muni d'une vis à pointeau (30) bloque le cordon (11). Cette vis. peut être remplacée par un axe pointu traversant de part en part t'arrêtoir (18). Selon les figures 5, 7 et 11, on voit qu'il est également possible de définir une autre classe d'arrêtoirs (18) réalisés à partir de feuilles mètalliques, ou de matières synthétiques injectées. ou métalliques coulées ou extrudées. en forme d'étrier (20) percé. sur ses deux faces parallèles d'un trou. du même diamètre que le cordon (11) et laissant passer celui-ci. Le blocage est réalisé par l'action d'une vis de pression (24) permettant le recul de l'étrier (20) dont les arrondis des trous supérieurs et inférieurs viennent vigoureusement bloquer le cordon (11).

Les figures 5, 8 et 12 montrent une autre possibilité de maintenir des étagères non percées. On peut aussi utiliser un cavalier (21) serré sur la planche de l'étagère (12) par une vis de positionnement (25). Un logement (31) serti sur le cavalier (21) laisse passer le câble (11) qui est bloqué à l'aide de la vis de blocage (26). Une équerre (10) peut être réalisée à partir d'un tube plat (33) comme le montre la figure 6. Ces équerres (10) recevront des lanières (32) dont la liaison avec les étagères peut être obtenue par exemple suivant le principle de la figure 8.

Les équerres (10) sont confectionnées en une seule pièce mais peuvent aussi être réalisées en plusieurs parties, notamment celles concernant les embouts recourbés et cintrés en arcs de cercle ou coupes (13), (15), (16), (17) peuvent être raportés. Il est possible de mettre en place des embouts préfabriqués ou ces coupes aux endruits adéquats, par un léger forcement manuel et par collage. Ces opérations sont évidemment facilitées par une petite différence de diamètre.

La description précédente a montré un rayonnage mural à deux équerres de suspension, mais il est possible d'effectuer des arrangements à plusieurs équerres de suspension, avec des étagères de différentes longueurs. Les équerres de suspension peuvent être également associées au support de vitrines.

## Revendications

1. Rayonnage mural constitué par au moins deux cordons (11) et par des étagères (12) superposées supportées par les brins libres (22) des cordons (11) au moyen d'arrêtoirs (18) caractérisé en ce que les deux brins libres (22) sont maintenus en position par l'intermédiaire d'une équerre tubulaire rigide (10) pour chaque cordon (11) comportant une branche horizontale et une autre dirigée vers le haut et qui est susceptible d'être fixée à un mur; que l'équerre (10) présente des ouvertures comportant des coupes mécaniques aus deux extrémités (13-14 et 16-17) et au coude (15); que chaque cordon (11) est logé à l'intérieur des deux branches de l'équerre (10) et qu'il relie les deux extrémités de l'équerre (10) pour former ainsi un triangle; que deux brins de chaque cordon (11) se croisent dans la branche horizontale de l'équerre (10) et que les deux brins libres (22) sortent par les ouvertures (15 et 17) à chaque bout de la branche horizontale de l'équerre; que le cordon (11) est guidé à sa sortie de l'équerre (10) dans dès gorges cintrées réalisées sur les coupes mécaniques des ouvertures.

2. Rayonnage mural selon la revendication 1 caractérisé en ce que l'on utilise des câbles souples ou des lanières (32) au lieu des cordons (11).

3. Rayonnage mural selon l'une des revendications 1 ou 2 caractérisé en ce que les deux équerres (10) sont fixées chacune au mur en un seul point, et que l'ouverture située au coude (15) de l'équerre (10) est pratiquée de telle sorte que les étagères (12) ne soient pas en contact avec le mur.

4. Rayonnage mural selon l'une des revendications 1 à 3 caractérisé en ce que les étagères (12) sont maintenues par des arrêtoirs (18) comportant un trou pour permettre le passage et le coulissement des cordons (11) et un moyen de blocage des cordons (11) per rapport à l'étagère (12) au niveau choisi pour l'étagère (12).

## Patentansprüche

1. Wandregal bestehend aus mindestens zwei Kordeln (11) und aus übereinanderliegenden, von den freien Teilen (22) der Kordeln (11) mittels Festestellvorrichtungen (18) getragenen Brettern (12), das dadurch gekennzeichnet ist, daß die beiden freien Teile (22) in ihrer Lage gehalten werden durch einen starren röhrenförmigen Winkel (10) für jede Kordel (11), der aus einem horizontalen und aus einem vertikalen Schenkel besteht und der an einer Wand befestigt werden kann; daß der Winkel (10) Öffnungen mit mechanischen Schnitten an den beiden Enden (13-14 und 16-17) und am Bogen (15) hat; daß sich jede Kordel (11) im Innern der beiden Schenkel des Winkels (10) befindet und daß sie die beiden Enden des Winkels (10) miteinander verbindet und somit ein Dreieck bildet; daß zwei Teile jeder Kordel (11) sich im horizontalen Schenkel des Winkels (10) kreuzen und daß die beiden freien Teile (22) durch die Öffnungen (15 und 17) an jedem Ende des horizontalen Schenkels des Winkels heraustreten; daß die Kordel (11) bei ihrem Austritt aus dem Winkel (10) in gebogenen, auf den mechanischen Schnitten der Offnungen hergestellten Rillen geführt wird.

2. Wandregal gemäß Anspruch 1, dadurch gekennzeichnet, daß man biegsame Kabel oder Riemen (32) anstelle von Kordeln (11) verwendet.

3. Wandregal gemäß einem der Ansprüche 1 oder 2, dadurch gekennzeichnet, daß die beiden Winkel (10) jeweils an der Wand an einem einzigen Punkt befestigt werden und daß die am Bogen (15) des Winkels (10) befindliche Öffnung so beschaffen ist, daß die Bretter (12) die Wand nicht berühren.

4. Wandregal gemäß einem der Ansprüche 1 bis 3, dadurch gekennzeichnet, daß die Bretter (12) durch Feststellvorrichtungen (18) gehalten werden, die versehen sind mit einem Loch zum Durchlassen und Durchschieben der Kordeln (11) und einer Vorrichtung zum Sperren der Kordeln (11) auf der für das Brett (12) gewählten Höhe.

## Claims

1. Wall shelves made up of at least two ropes (11) and some shelves (12) one above the other, supported by the free ends (22) of the ropes (12) by means of lugs (18), characterized by the fact that the two free ends (22) are held in place by a rigid tubular right-angle bracket (10) for each rope (11), comprising a horizontal arm and another arm which is vertical and can be fixed to a wall; by the fact that the right-angle bracket (10) has openings comprising mechanical sections at both ends (13-14 and 16-17) and at the elbow (15); by the fact that each rope (11) is housed inside the two arms of the right-angle bracket 10) and brings the two ends of the bracket (10) together to form a triangle; by the fact that two strands of each rope (11) cross over in the horizontal arm of the right-angle bracket (10) and the two free ends (22) come out of the openings (15 and 17) at each end of the horizontal arm of the bracket; and by the fact that the rope (11) is guided as it comes out of the bracket (10) by curved grooves in the mechanical sections of the openings.

2. Wall shelves according to claim 1 characterized by the use of flexible cables or strips (32) instead of ropes (11).

3. Wall shelves according to claims 1 or 2 characterized by the fact that the two right-angle brackets (10) are each fixed to the wall at one point only, with the opening at the elbow (15) of the right-angle bracket positioned so that the shelves (12) are not in contact with the wall.

4. Wall shelves according to claims 1, 2 or 3 characterized by the fact that the shelves (12) are held in place by lugs (18) comprising a hole for the passage and sliding motion of the ropes (11) and a device to block the ropes (11) with respect to the shelf (12) at the desired height of the shelf (12).
